# EUROPÄISCHE PATENTSCHRIFT

(11) **EP 0 710 184 B1**
(45) Veröffentlichungstag und Bekanntmachung des Hinweises auf die Patenterteilung: **22.07.1998**
(21) Anmeldenummer: 95919308.7
(22) Anmeldetag: 16.05.1995
(51) Int. Cl.: B42D 15/10

(54) **AUSWEISKARTE UND VERFAHREN ZU DEREN HERSTELLUNG**
IDENTITY CARD AND PROCESS FOR PRODUCING IT
CARTE D'IDENTIFICATION ET SON PROCEDE DE PRODUCTION

(30) Priorität: 18.05.1994 DE 4417343
(43) Veröffentlichungstag der Anmeldung: 08.05.1996
(73) Patentinhaber: Orga Kartensysteme GmbH, 33104 Paderborn (DE)
(72) Erfinder: BLOME, Rainer, D-33106 Paderborn (DE)
(74) Vertreter: Lüdtke, Frank
(86) Internationale Anmeldenummer: DE9500637
(87) Internationale Veröffentlichungsnummer: WO9531338

(56) Entgegenhaltungen:
- FR-A- 2 496 938
- NL-A- 8 603 279

## Beschreibung

Die Erfindung betrifft eine Ausweiskarte, insbesondere Kreditkarte, mit einem Bildteil, der ein Foto des Auszuweisenden enthält, wobei dort punktweise Bildpunkte verschiedener Absorption mit einem Laserstrahl in eine Deckschicht und/oder in eine unter einer transparenten Deckschicht liegenden Zwischen- und/oder Inlettschicht eingebracht sind.

Es ist aus der DE 31 51 407 bekannt, derartige Ausweiskarten herzustellen, wobei in eine den Laserstrahl eines Nd-YAG-Lasers stark absorbierende Deckschicht oder eine unter einer transparenten Kaschierung angeordnete Absorptionsschicht und eventuell auch in eine Inlettschicht die Bildpunkte eines Ausweisbildes eingebrannt werden. Insbesondere die Einbringung in die Schicht unter der Kaschierung erbringt eine relativ hohe Fälschungssicherheit. Die Steuerung des Lasers in seiner Intensität beim Abrastern der Bildpunkte ermöglicht es, eine qualitativ hochwertige Graustufenbildung und somit gute schwarz-weiß oder einfarbige Bildqualität zu erreichen. Die Intensitätssteuerung der Rasterpunktbeaufschlagung verlangsamt jedoch die Bilderstellung, insbesondere wenn eine hohe Bildpunktdichte erreicht werden soll.

Weiterhin ist aus der DE 39 07 415 A1 bekannt, Ausweiskarten mit einem Bildteil zu versehen, der in Thermotransfer-Mehrfarbdruck erstellt ist, wobei das qualitativ hochwertige Farbbild jedoch auf der Deckschicht oberflächlich aufgebracht ist und somit relativ leicht zu verändern oder abzunehmen und zu ersetzen ist.

Es ist Aufgabe der Erfindung, eine Ausweiskarte mit einem hochwertigen Farbbildteil zu schaffen, die einen erhöhten Grad der Fälschungssicherheit aufweist, sowie ein Herstellungsverfahren dazu.

Die Lösung besteht darin, daß in die Ausweiskarte ein einfarbiger Anteil und/oder Grau- oder Schwarzanteil des Bildteiles lasertechnisch eingebracht ist/sind und deckungsgleich bezüglich des Bildes ein dieses ergänzender Farbbildteil darüber aufgebracht ist.

Vorteilhafte Ausgestaltungen sind in den Unteransprüchen angegeben.

Durch die Aufteilung des Bildes in einen lasertechnisch erzeugten Teil und einen im Thermotransferverfahren aufgebrachten komplementären Farbanteil wird ein Bild mit hoher Farbtiefe erzeugt, das eine sehr gute Identifizierung einer in dem Bild dargestellten Person auch nach Haut- und Haarfarbe, Augenfarbe und so weiter ermöglicht. Die unterschiedliche Bearbeitung der Karte mit hochtechnischen Vorrichtungen erschwert eine Fälschung mittels verbreiteter Farbkopier- und Farbdrucktechniken. Bevorzugt werden für die Farbdrucktechnik Sublimationsfarben eingesetzt, welche mit einer geeigneten thermoplastischen Oberfläche der Deckschicht der Karte sich fest verbinden und in diese eindiffundieren. Hierdurch ist eine Fälschung erschwert, da die Oberfläche des farbtragenden Bildteiles glatt und unzerstört bleibt.

Der lasertechnisch hergestellte Bildanteil läßt sich unmittelbar in der Deckschicht erzeugen, falls diese mit durch Laserstrahl veränderbaren Materialkomponenten oder Pigmenten präpariert ist. Bevorzugt erfolgt jedoch die Einbringung des Laserbildanteiles in eine Zwischenschicht oder in die üblicherweise weißen Farbstoff enthaltende Inlettschicht, wobei die lasertechnische Energieeinbringung derart gewählt ist, daß eine Absorptionsänderung in der tieferen Schicht erfolgt und die transparente Deckschicht weitgehend unverändert bleibt.

Die Aufspaltung des Bildes in zwei Teile, die zueinander in der Tiefe der Karte beabstandet sind, ermöglicht die Erkennung von Fälschungen, bei denen einer der Anteile fehlt, da bei schräger Einblicknahme die Bildteile gegeneinander versetzt und dementsprechend unscharf korreliert erscheinen. Dieser Effekt läßt sich noch weiter steigern und sicherheitstechnisch ausnutzen, indem das Laserbild in geeigneter Weise in seiner Intensität variiert erzeugt wird, indem beispielsweise streifenweise eine höhere bzw. geringere Laserintensität eingebracht wird und demgemäß in umgekehrter Weise das Farbbild ergänzend ebenfalls in seiner Intensität bezüglich des dadurch fehlenden Absorbtionsbereiches variiert aufgebracht wird. Dadurch erscheint das Bild bei senkrechtem Aufblick völlig normal und homogen, bei schrägem Aufblick jedoch an dem Sicherheitsmuster entlang mit verfärbten oder aufgehellten bzw. abgedunkelten Rändern.

Durch die Laserung wird nach den bekannten Verfahren und bei üblichen Materialien im allgemeinen ein schwarzer Bildanteil erzeugt, der intensitätsabhängig über Grau bis Weiß reicht, es kann jedoch auch bei geeigneter Pigmentierung der zu lasernden Schicht ein einfarbiges Bild entstehen. Insbesondere sind Bilder mit dunkelbraunen Verfärbungen durch Laser bekannt, da bei der Zersetzung der Farbstoffanteile des Inletts oft braune Zersetzungsprodukte entstehen. Bei der Erstellung des Farbbildes wird vorzugsweise eine demgemäß verminderte Farbkomponente vorgesehen, damit das normale Farbbild einschließlich seiner Schwarzanteile summarisch entsteht. Die separate Erzeugung der breitbandig absorbierenden Bildkomponenten im Laserbild erspart weitgehend die gleichzeitige Überlagerung von komplementären Farben im Farbbildteil zur dortigen Erzeugung des Schwarzanteiles und der Farbtiefe, wodurch mit relativ wenig Farbe eine ausgezeichnete Bildgestaltung ermöglicht wird.

Vorteilhafte Ausgestaltungen sind in den Figuren 1 und 2 dargestellt.
Fig. 1 zeigt eine Kreditkarte mit einem Bildanteil in Aufsicht;
Fig. 2 zeigt eine Kreditkarte vergrößert im Schnitt des Bildbereiches.

Die Kreditkarte in Figur 1 hat einen Bereich mit einem Informationsmikroprozessorchip (C) und einen Bildteil (B), in dem ein Paßfoto des Kreditkarteninhabers dargestellt ist. Es können weitere Merkmale des Benutzers und Informationen in üblicher Weise gedruckt oder auf einem magnetischen oder optischen Datenträger auf der Karte untergebracht sein.

Der Querschnitt durch den Bildteil (B) der bevorzugten Kreditkarte in Figur 2 zeigt, daß diese aus mehreren Schichten 1 bis 4 aufgebaut ist, von denen die beiden äußeren Schichten transparente Deckschichten (1, 4) aus Kunststoff sind und unter der oberen Deckschicht (1) ein laserveränderbarer Zwischenschichtbereich (2) eingebracht ist, unter dem sich eine Inlettschicht (3) befindet, die undurchsichtig ist und vorzugsweise im Bildbereich originär weiß ist.

Der Zwischenschichtbereich (2) enthält einen durch Laserbestrahlung in seiner Absorptionseigenschaft veränderten Bildteil (BL). Die Deckschicht (1) ist durch die Fusion mit mehreren Sublimationsfarben, gemäß der Ausgestaltung des Bildes, mit einem Farbbildanteil (FB) versehen.

Bei der Herstellung des gelaserten Bildteiles (BL) wird die Kreditkarte vorzugsweise zuerst rasterförmig Punkt für Punkt mit dem Laserbild beaufschlagt und dementsprechend in seiner Absorptionseigenschaft verändert. Es kann auch die bekannte Laserbestrahlungsmethode angewandt werden, bei der das Inlett (3) oberflächlich duch den Laserstrahl in seiner Absorptionseigenschaft verändert wird. Im nächsten Schritt wird dann punktgenau korreliert in einem Farbdrucker nach und nach, in Teilschritte aufgegliedert, der Farbbildanteil (BF) des Bildes vorzugsweise aus drei Farbkomponenten zusammengesetzt erstellt. Hierbei werden in bekannter Weise punktförmige Elektroden einer schneidenförmigen Thermodruckerzeile elektrisch gesteuert erhitzt, so daß die Farbschicht eines zwischen der Thermodruckerzeile und der Deckschicht eingebrachten Farbfolie punktweise aufschmilzt und/oder verdampft und auf der Deckschicht (1) angelagert wird. Die einzelnen Farben werden in bekannter Weise nacheinander aufgebracht, indem entweder mehrere Farbdruckerzeilen mit jeweils unterschiedlichen Farbfolien zum Einsatz kommen oder eine Mehrfarben-Farbfolie mit wechselnden Farbabschnitten verwandt wird, wobei die Kreditkarte im Pilgerschritt unter der Druckzeile hinweggeführt wird. Die punktgenaue Zuordnung der Farb- und Bildanteile wird in bekannter Weise über Drehmelder am Kartentransport und Photosensoren am Farbträgerband gesteuert.

Sofern eine Verfärbung der Zwischenschicht (2) oder des Inletts (3) durch den Laser vorgesehen ist, bietet sich vereinfachend an, diese Farbkomponente in dem Farbbildanteil auszusparen und dort lediglich mit zwei Komponenten zu arbeiten, was den Farbdruck vereinfacht. Auf diese Weise wird auch eine nachträgliche Verfälschung eines Bildes leicht erkennbar, da dann ersichtlich ist, daß bei zusätzlich eingebrachten Merkmalen diejenige Farbkomponente, die in der Tiefe vorhanden sein muß, bei der Fälschung in der Oberfläche eingebracht ist, soweit man davon ausgeht, daß dem Fälscher gewöhnlich eine geeignete Laservorrichtung nicht zugänglich ist.

Statt des Thermotransferverfahrens kann auch ein anderes Farbaufbringungsverfahren benutzt werden. Z. B. sind das aus der Farbkopiertechnik kommende und für die Computerdrucker auf Punkterzeugung umgestellte elektrostatisch-optische Verfahren und auch das für den Computerdruck angewandte Mehrfarb-Inkjetverfahren einsetzbar.

Eine weitere vorteilhafte Ausgestaltung des Verfahrens und der Vorrichtung zur Durchführung des Verfahrens liegt darin, daß zur Aufbringung des Farbbildanteiles die gleiche Laserrastervorrichtung dient, die zur Einbringung des Laserbildanteiles genutzt wurde. Hierzu wird die Thermotransferfarbfolie in engen Kontakt mit der Kartenoberfläche gebracht, worauf der Laserstrahl gesteuert mit der Farbinformation das Bildfeld abrastert.

Dieses Verfahren wird für die verschiedenen Farben nacheinander wiederholt. Der Andruck der Farbfolie kann mit einem Widerlager aus einem durchsichtigen Material, insbesondere Glas, vorgenommen werden, wobei die Karte von hinten mit einem elastischen Gegenhalter angepreßt wird. Der Niederhalter kann als eine Platte vollflächig oder als ein Lineal, insbesondere als Glasstab, ausgebildet sein. Bei der linearen Ausbildung erfolgt eine Bewegung, z. B. ein Abrollen, auf der Farbfolie in einer Bildachse, und der Laserstrahl wird nur senkrecht dazu in Richtung des Stabes abgelenkt und durch den Stab, der als eine Linse wirkt, hindurch geschickt.

Die Farbbilderzeugung mit dem gleichen Laser erbringt eine Vereinfachung der Vorrichtung und deren Steuerung und eine äußerste Präzision der räumlichen Bild- und Farbkorrelation, da jeweils die gleichen Positioniermittel genutzt werden. Auch ergibt sich eine Beschleunigung der Herstellung des Farbbildes gegenüber der Farbübertragung mit elektrisch geheizten Bildpunkten, da jeweils die Abkühlung der Bildpunkte zwischen aufeinanderfolgenden Zeilen abgewartet werden muß und ein mechanischer Transport der Bildpunktzeile zur nächsten Zeilenposition erfolgen muß, wodurch die kürzeste Bildaufbauzeit bestimmt ist. Statt des Anspressens der Farbfolie mit einem Widerlager kann auch ein Anspannen der Folie vorgesehen werden, wodurch die elastische Karte mindestens im Bildbereich gewölbt verformt wird und so ein vollflächiger Kontakt zur Folie sichergestellt wird. Die hier beschriebene Anordnung und das Verfahren zur Erzeugung eines Farbtransferbildes mit einer Beheizung der Bildpunkte durch einen Laserstrahl ist eine eigenständige Erfindung, die unabhängig von der Erzeugung eines Laserstrahles in der Tiefe bedeutsam ist.

## Patentansprüche

1. Ausweiskarte, insbesondere Kreditkarte, mit einem Bildteil (B), der ein Foto des Auszuweisenden enthält, wobei dort punktweise Bildpunkte verschiedener Licht-Absorption mit einem Laserstrahl in eine Deckschicht (1) und/oder in eine unter einer transparenten Deckschicht (1) liegenden Zwischenschicht (2) und/oder Inlettschicht (3) eingebracht sind,
dadurch gekennzeichnet, daß in die Ausweiskarte ein einfarbiger Anteil und/oder Grau- oder Schwarzanteil des Bildanteiles (BL) lasertechnisch eingebracht ist/sind und deckungsgleich bezüglich des Bildes ein dieses ergänzender Farbbildteil (BF) darüber aufgebracht ist.

2. Ausweiskarte nach Anspruch 1, dadurch gekennzeichnet, daß der lasertechnische Bildteil (BL) den Grau- und Schwarzanteil des Bildes enthält und der Farbbildteil (BF) im wesentlichen keinen Grau- oder Schwarzanteil enthält.

3. Ausweiskarte nach Anspruch 1, dadurch gekennzeichnet, daß der lasertechnische Bildteil (BL) einen ersten Farbanteil des Bildes enthält und der Farbbildteil (BF) des Bildes (B) die das Bild (B) vervollständigenden Farbanteile einschließlich einer Überlagerung der Gesamtfarben zu Grau und Schwarz enthält.

4. Ausweiskarte nach Anspruch 1, dadurch gekennzeichnet, daß der lasertechnische Bildanteil (BL) in einem vorgegebenen Muster in seiner Intensität moduliert ist und der Farbbildteil (BF) komplementär zu dem lasertechnischen Bildanteil (BL) in seiner Intensität moduliert ist, so daß das Gesamtbild sich bei einem vertikalen Einblick vollständig ergibt und bei seitlichem Einblick das vorgegebene Muster sichtbar wird.

5. Ausweiskarte nach Anspruch 1, dadurch gekennzeichnet, daß die Zwischenschicht (2) mit einem durch Laserbestrahlung optisch veränderbaren Pigment oder Materialanteil durchsetzt ist.

6. Ausweiskarte nach Anspruch 1, dadurch gekennzeichnet, daß sie eine weiße Inlettschicht (3) aufweist, welche oberflächlich durch Laserbestrahlung in ihrer Licht-Absorptionseigenschaft veränderlich ist.

7. Ausweiskarte nach Anspruch 1, dadurch gekennzeichnet, daß die Deckschicht (1) aus einem thermoplastischen Kunststoff besteht, der Sublimationsfarbstoffe und gegebenenfalls Farbbindemittel unter Wärmeeinwirkung anlagert.

8. Verfahren zur Herstellung einer Ausweiskarte nach einem der Ansprüche 1 bis 7, dadurch gekennzeichnet, daß die Farbintensitätswerte von Bildpunkten eines in die Ausweiskarte einzubringenden Farbbildes in einen lasertechnisch umzusetzenden Intensitätswerteanteil und in einen Farbintensitätswerteanteil aufgespalten werden und mit ersterem eine Laserrastervorrichtung beaufschlagt wird, wodurch diese bildpunktgerecht die Ausweiskarte mit einem Laserstrahl beaufschlagt und so in dieser ein Laserbildanteil (BL) erzeugt wird und daß mit dem Farbintensitätswerteanteil nach Farben getrennt eine Thermotransfer-Farbbilderzeugung gesteuert wird und damit ortsgerecht zu dem Laserbildanteil nacheinander entsprechend verschiedene Thermotransferfarben auf die Ausweiskarte aufgebracht werden.

9. Verfahren nach Anspruch 8, dadurch gekennzeichnet, daß bei der Thermotransfer-Farbbilderzeugung nacheinander für die verschiedenen Farben jeweils eine Thermotransferfarbfolie mit einer der Thermotransferfarben auf die Kartenoberfläche gepreßt wird und mit dem Laserstrahl die entsprechenden Farbbildpunkte gemäß dem Farbintensitätswerteanteil gesteuert erhitzt und dadurch auf die Kartenoberfläche und in diese hinein übertragen werden.

## Claims

1. Identity card, more especially a credit card, having a picture part (B), which contains a photo of the person being identified, picture points of varying light absorption being introduced there, point by point, by a laser beam into a cover layer (1) and/or into an intermediate layer (2) and/or insert layer (3) situated beneath a transparent cover layer (1), characterised in that a monochromatic portion and/or grey or black portion of the picture portion (BL) are/is introduced into the identity card by laser technology, and a coloured picture part (BF), which completes the picture, is applied thereover to cover the whole area of the picture.

2. Identity card according to claim 1, characterised in that the laser picture part (BL) contains the grey and black portion of the picture, and the coloured picture part (BF) substantially contains no grey or black portion.

3. Identity card according to claim 1, characterised in that the laser picture part (BL) contains a first coloured portion of the picture, and the coloured picture part (BF) of the picture (B) contains the coloured portions, which complete the picture (B), including an overlay of all the colours belonging to grey and black.

4. Identity card according to claim 1, characterised in that the laser picture portion (BL) is modulated in respect of its intensity in a prescribed pattern, and the coloured picture part (BF) is modulated in respect of its intensity in a complementary manner to the laser picture part (BL), so that the entire picture is seen fully vhen viewed vertically, and the prescribed pattern becomes visible when viewed laterally.

5. Identity card according to claim 1, characterised in that the intermediate layer (2) is mixed with a pigment or portion of material which is visually variable as a result of laser irradiation.

6. Identity card according to claim 1, characterised in that it has a white insert layer (3), which is superficially variable in respect of its light absorption property as a result of laser irradiation.

7. Identity card according to claim 1, characterised in that the cover layer (1) is formed from a thermoplastic plastics material, which forms a complex with sublimation dyestuffs and possibly colour bonding agents because of the effect of heat.

8. Method of producing an identity card according to one of claims 1 to 7, characterised in that the colour intensity values of picture points of a coloured picture to be introduced into the identity card are split-up into an intensity value proportion, which is to be transformed by laser technology, and into a colour intensity value proportion, and a laser scanning device is actuated with the first proportion, whereby said device acts upon the identity card with a laser beam according to the picture points, and a laser picture portion (BL) is thus produced in said card, and in that a heat-transfer coloured picture production is controlled with the colour intensity value proportion by colour separation, and various heat-transfer colours are, in consequence, accordingly applied successively to the identity card according to the location relative to the laser picture portion.

9. Method according to claim 8, characterised in that, during the heat-transfer coloured picture production, a heat-transfer coloured film for each of the various colours is pressed onto the card surface with one of the heat-transfer colours successively, and the corresponding coloured picture points are heated with the laser beam in a controlled manner according to the colour intensity value proportion and thereby transferred onto and into the card surface.

## Revendications

1. Carte, en particulier carte de crédit, comportant une partie pour photo (B) qui contient une photo de la personne à identifier, pour laquelle des éléments d'image présentant des absorptions de lumière différentes sont introduits point par point, à l'aide d'un rayon laser, dans une couche de recouvrement (1) et/ou dans une couche intermédiaire (2) située sous une couche de recouvrement transparente (1) et/ou dans une couche (3),
caractérisée en ce qu'une fraction monochrome et/ou une fraction grise ou noire de la partie d'image (BL) est/sont introduites dans la carte à l'aide d'une technique laser, et une partie d'image en couleur (BF) qui complète l'image est appliquée par dessus pour coïncider avec cette image.

2. Carte selon la revendication 1, caractérisée en ce que la partie d'image (BL) obtenue à l'aide d'une technique laser contient les fractions grise et noire de l'image, et la partie d'image en couleur (BF) ne contient pratiquement pas de fraction grise ou noire.

3. Carte selon la revendication 1, caractérisée en ce que la partie d'image (BL) obtenue à l'aide d'une technique laser contient une première fraction de couleur de l'image, et la partie d'image en couleur (BF) de l'image (B) contient les fractions de couleur qui complètent l'image (B), y compris une superposition des couleurs complètes sur le gris et le noir.

4. Carte selon la revendication 1, caractérisée en ce que l'intensité de la partie d'image (BL) obtenue à l'aide d'une technique laser est modulée suivant un dessin prédéfini, et l'intensité de la partie d'image en couleur (BF) est modulée d'une manière complémentaire par rapport à la partie d'image (BL) obtenue à l'aide d'une technique laser, de sorte que l'image complète apparaît en entier si on la regarde à la verticale, tandis que le dessin prédéfini apparaît si on regarde l'image de côté.

5. Carte selon la revendication 1, caractérisée en ce que la couche intermédiaire (2) est traversée par un pigment ou une fraction de matériau apte à être modifié optiquement par rayonnement laser.

6. Carte selon la revendication 1, caractérisée en ce qu'elle comporte une couche blanche (3) dont la caractéristique d'absorption de la lumière est apte à être modifiée, superficiellement, par rayonnement laser.

7. Carte selon la revendication 1, caractérisée en ce que la couche de recouvrement (1) se compose d'une matière thermoplastique qui, sous l'action de la chaleur, fixe par addition des colorants sublimables et éventuellement des liants pour couleurs.

8. Procédé pour la fabrication d'une carte selon l'une des revendications 1 à 7, caractérisé en ce que les valeurs d'intensité de couleur d'éléments d'image d'une image en couleur qui doit être introduite dans la carte sont divisées en une fraction de valeur d'intensité à transférer à l'aide d'une technique laser et en une fraction de valeur d'intensité de couleur, et un dispositif à balayage laser est sollicité par celle-là, moyennant quoi ce dispositif sollicite la carte suivant les éléments d'image avec un rayon laser, et une fraction d'image laser (BL) est ainsi générée dans la carte, et en ce qu'une production d'image en couleur par transfert thermique est commandée avec la fraction de valeur d'intensité de couleur, séparément en fonction des couleurs, et différentes couleurs de transfert thermique sont ainsi appliquées successivement sur la carte, au bon endroit par rapport à la fraction d'image laser.

9. Procédé selon la revendication 8, caractérisé en ce que lors de la production d'image en couleur par transfert thermique, des feuilles de couleur pour transfert thermique contenant à chaque fois l'une des couleurs de transfert thermique sont pressées successivement pour les différentes couleurs sur la surface de la carte, et à l'aide du rayon laser, les éléments d'image en couleur correspondants sont chauffés de manière commandée suivant la fraction de valeur d'intensité de couleur, et sont ainsi transmis sur et dans la surface de la carte.
